# FASCICULE DE BREVET EUROPEEN

(11) **EP 1 027 195 B1**
(45) Date de publication et mention de la délivrance du brevet: **02.01.2002**
(21) Numéro de dépôt: 98952808.8
(22) Date de dépôt: 28.10.1998
(51) Int. Cl.: B26B 21/40, B26B 29/00

(54) **RASOIR A TEMOIN SONORE DE PREMIER USAGE**
RASIERER MIT SCHALLERZEUGENDER ERSTBENUTZUNGSANZEIGE
RAZOR WITH SOUND INDICATOR SIGNALLING FIRST USE

(30) Priorité: 28.10.1997 FR 9713738
(43) Date de publication de la demande: 16.08.2000
(73) Titulaire: Societe Bic, 92110 Clichy (FR)
(72) Inventeur: REBAUDIERES, Jean, Bernard, F-60200 Compiegne (FR)
(74) Mandataire: Hennion, Jean-Claude
(86) Numéro de dépôt international: FR9802311
(87) Numéro de publication internationale: WO9921690

(56) Documents cités:
- WO-A-81/00229
- WO-A-97/19612
- FR-A- 2 572 983
- FR-A- 2 646 798
- US-A- 3 675 323
- US-A- 4 546 544

## Description

La présente invention concerne un rasoir, notamment jetable ou à tête jetable, dont la ou les lames sont protégées , lors de l'acquisition par l'utilisateur, par un capot ou un logement protecteur.

Lorsqu'il achète un rasoir, l'utilisateur ne peut avoir la certitude que celui-ci n'a pas déjà servi ou que la lame n'a pas été altérée d'une manière ou d'une autre. Cette incertitude est d'autant plus gênante dans le cas d'un rasoir jetable ou d'une tête jetable dont, par définition, la durée de vie est relativement faible, de l'ordre de 5 à 7 utilisations en moyenne. Certes la plupart des rasoirs jetables sont pourvus d'un capot protecteur qui s'emboîte sur la tête du rasoir pour protéger la ou les lames de coupe. Cependant la présence de ce capot protecteur n'est pas suffisante pour apporter une garantie réelle à l'utilisateur puisque ledit capot est parfaitement amovible, étant destiné à être repositionné sur la tête du rasoir après chaque utilisation. Il en est de même pour les têtes jetables qui sont insérées dans des logements protecteurs, dans la mesure où il est possible de repositionner la tête jetable après usage dans son logement.

Bien sûr une solution consiste à vendre le rasoir ou la tête jetable dans un emballage adéquat qu'il est nécessaire de détruire pour se saisir du rasoir ou de la tête. Cependant dans ce cas, pour être totalement efficace, il est nécessaire qu'il y ait un emballage par rasoir ou par tête. En effet lorsqu'une pluralité de rasoirs ou de têtes sont vendus dans le même emballage, une fois que celui-ci est ouvert, l'utilisateur n'est plus à même de savoir si l'un ou l'autre des rasoirs (ou têtes) a été ou non utilisé , question qui peut se poser lorsque les rasoirs (ou têtes) sont à disposition de plusieurs personnes.

On a déjà proposé, par le document WO 97/19612 une solution consistant à prévoir des moyens de fixation temporaire, fixés, à la fois sur le capot protecteur et sur la tête du rasoir, lesdits moyens consistant notamment en une bande adhésive devant être manuellement enlevée ou cassée pour pouvoir retirer le capot protecteur du rasoir et utiliser celui-ci.

Cette solution nécessite la mise en oeuvre de moyens supplémentaires, ce qui complique la fabrication du rasoir et qui nécessite pour l'utilisateur une opération particulière à la quelle il n'est pas habitué.

Le but que s'est fixé le demandeur est de proposer une solution différente à ce problème qui ne nécessite pas la mise en oeuvre d'un emballage et qui pallie les inconvénients de la solution proposée par le document WO 97/19612.

Ce but est atteint par un rasoir selon la revendication 1 et un système de rasage selon la revendication 9.

Ce but est parfaitement atteint par le rasoir de l'invention dont , de manière connue, la tête est pourvue d'un organe protecteur dans lequel elle s'emboîte de manière amovible pour protéger la ou les lames de coupe avant et éventuellement après usage et qui comporte une pièce apte à être brisée à l'occasion du premier retrait du caoot protecteur.

Selon l' invention, la pièce en question est une languette qui est fixée soit sur la tête soit sur l'organe protecteur et qui vient en appui respectivement soit sur une partie de l'organe protecteur soit sur une partie de la tête de manière à être brisée lors de la première désolidarisation de l'organe protecteur et de la tête.

Ainsi, la languette est partie intégrante de l'un des éléments (tête ou organe protecteur) et c'est le geste habituel de désolidarisation des deux éléments qui provoque la rupture de la languette.

Le bruit provoqué par la rupture de la languette constitue un témoin sonore, confirmant à l'utilisateur que l'organe protecteur qui a été placé lors du montage du rasoir n'a pas encore été retiré et donc que l'usage qu'il va faire est bien un premier usage.

S'agissant d'un rasoir jetable ou d'un rasoir à tête jetable, pourvu d'un capot protecteur s'emboîtant de manière amovible sur la tête du rasoir pour protéger la ou les lames de coupe avant et après usage, selon une première variante de l'invention, la languette est fixée sur la tête du rasoir pour protéger la ou les lames de coupe avant et après usage, selon une première variante de l'invention, la languette est fixée sur la tête du rasoir et vient en prise avec une partie du capot protecteur lors du retrait de celui-ci. Lorsque l'utilisateur retire le capot protecteur , il est obligé d'exercer une certaine traction sur le rasoir en vue de déboîter le capot protecteur de la tête du rasoir. Lors du déplacement relatif entre le capot et la tête, une partie du capot vient en prise sur la languette et , conformément à l'invention, brise celle-ci.

Dans un mode préféré de réalisation, le capot protecteur présente sur sa face intérieure, un épaulement avec une surface rectiligne interne, qui est sensiblement parallèle au plan de la languette lorsque le capot est placé sur la tête du rasoir et avec une surface convexe externe. Dans ce mode de réalisation, c'est la surface rectiligne interne qui vient en prise avec la languette et qui communique à celle-ci la force nécessaire à sa rupture lors du retrait du capot. Par contre la surface convexe permet la mise en place du capot sur la tête du rasoir malgré la présence de la languette ; en effet du fait de la forme convexe, il y a une action mécanique progressive sur la languette qui entraîne celle-ci à se courber sans se rompre.

De préférence l'épaulement avec surface convexe externe et surface rectiligne interne constitue le bord longitudinal du capot protecteur.

De manière à ne pas altérer l'esthétique de la tête du rasoir, de préférence la languette se trouve sur la face inférieure de la tête du rasoir.

S'agissant plus particulièrement d'un rasoir jetable constitué d'éléments obtenus par moulage ou injection de matière plastique, la pièce apte à être brisée lors du premier retrait du capot protecteur fait partie intégrante d'un desdits éléments de la tête.

Selon une autre variante de réalisation de l'invention, la pièce faisant office de témoin sonore de premier usage est une languette fixée sur la face intérieure du capot protecteur et venant en prise avec une partie de la tête du rasoir lors du retrait dudit capot.

De plus il peut être possible de disposer non pas une mais plusieurs languettes aptes à être brisées lors du premier retrait du capot protecteur, lesdites pièces étant notamment décalées les unes par rapport aux autres dans la direction de déplacement du capot protecteur par rapport à la tête du rasoir lors du retrait dudit capot de manière à provoquer une succession de bruits de rupture.

S'agissant d'un système de rasoir à têtes jetables, éventuellement non pourvu d'un capot protecteur, dans lequel système chaque tête jetable est insérée dans un logement protecteur dans lequel ladite tête s'emboîte de manière amovible, du type géneral connu du brevet US-A-4,285,428 selon la revendication 9 ledit système comporte au moins une languette apte à être brisée lors du premier retrait de la tête hors de son logement, dans les mêmes conditions que ci-dessus.

La présente invention sera mieux comprise à la lecture de la description qui va être faite d'un mode préféré de réalisation d'un rasoir jetable à témoin sonore de premier usage , illustré par le dessin annexé dans lequel la figure unique est une représentation schématique en coupe partielle dudit rasoir.

Le rasoir 1 comporte une tête 2 et un manche non représenté, ladite tête 2 étant équipée d'une lame de coupe 3. S'agissant d'un rasoir jetable, cette tête 2 est constituée de divers éléments obtenus par injection ou moulage de matière plastique, par exemple de polystyrène et assemblés par tout moyen approprié.

Le rasoir 1 comporte également un capot protecteur 4 qui enveloppe toute la partie avant 5 de la tête 2 et dont la fonction est de protéger la lame de coupe 3. Ce capot protecteur 4 est constitué pour venir s'emboîter, de manière amovible, sur ladite partie avant 5. Son maintien en position , dans la configuration illustrée, est obtenu par tout moyen connu, par exemple grâce à la présence de tétons, pratiqués par poinçonnage thermique sur le capot protecteur, lesdits tétons venant s'appliquer dans des parties en creux de la tête du rasoir, créant ainsi une certaine résistance pour le retrait du capot protecteur 4.

Selon la caractéristique de l'invention, la tête 2 du rasoir 1 , incluant son capot protecteur 4, comporte de plus une languette apte à être brisée lors du premier retrait du capot protecteur 4. Cette pièce constitue un témoin sonore, garantissant que le capot 4 n'a jamais été enlevé depuis sa pose initiale sur la tête 2.

Dans l'exemple illustré, cette languette 6, fait partie intégrante d'un des éléments 7 obtenus par injection ou moulage d'une matière plastique. Cette languette 6 est disposée sous la face inférieure 2a de la tête 2, sensiblement perpendiculaire à ladite face 2a.

Le bord longitudinal 4a du capot protecteur 4 qui est destiné à être placé au niveau de ladite face inférieure 2a de la tête 2 est terminé par un épaulement 8 tourné vers l'intérieur du capot protecteur 4. Cet épaulement 8 a une forme en quart d'olive, avec une surface convexe externe 8a et une surface rectiligne interne 8b.

Lors du premier montage du capot protecteur 4 sur la tête 2, c'est la surface convexe 8a qui vient s'appliquer sur la languette 6. Du fait de la courbure de cette surface convexe 8a, la languette subit une force progressive qui la fait plier , sans se rompre. Par contre lors du retrait du capot protecteur 4 par l'utilisateur , c'est la surface rectiligne interne 8b qui s'applique sur la languette 6 appliquant une force instantanée importante qui est suffisante pour briser la languette 6 et obtenir le signal sonore significatif , selon l'invention, du premier usage.

Pour obtenir une rupture nette, de manière fiable, la surface rectiligne interne 8b est de préférence parallèle au plan de la languette 6; de plus l'épaisseur de la languette 6 doit être suffisamment faible pour que la résistance mécanique nécessaire à obtenir la rupture soit compatible avec la force habituellement mise en oeuvre par l'utilisateur pour retirer le capot protecteur 4.

La présente invention n'est pas limitée au mode précis de réalisation qui vient d'être décrit à titre d'exemple non exhaustif. On pourrait en effet disposer sur la face inférieure 2a de la tête 2 une succession de languettes 6, décalées les unes aux autres dans le sens de déplacement de la surface interne 8b lors du retrait du capot 4 , induisant une succession de ruptures et donc un effet sonore en cascade.

Par ailleurs il serait possible de fixer la languette apte à être brisée non plus sur la tête du rasoir mais sur le capot proprement dit. Dans ce cas c'est une partie de la tête qui ferait office de surface d'appui pour obtenir la rupture de ladite languette. Cette alternative serait cependant plus complexe à réaliser par rapport à l'exemple précité.

Dans ce qui vient d'être décrit, le retrait du capot protecteur 4 s'effectue selon une direction illustrée par la flèche F sur la figure. D'autres formes de capots protecteurs peuvent être mises en oeuvre, selon l'invention, y compris ceux dont le retrait s'effectue dans une direction longitudinale par rapport à la direction des lames de coupe, direction qui est perpendiculaire au plan de la coupe de la figure unique. Dans ce cas bien sûr la surface d'appui ne sera plus selon une direction longitudinale comme précitée mais selon une direction transversale.

Enfin, la présente invention s'applique non seulement aux rasoirs jetables comme décrits ci-dessus mais également aux systèmes de rasage comprenant un rasoir à têtes jetables, lesdites têtes étant vendues en lots et insérées dans des logements protecteurs, chaque tête étant emboîtée dans le logement correspondant. Lorsqu'il veut utiliser une nouvelle tête, l'utilisateur présente le rasoir dépourvue de tête face au logement, introduit dans la tête les moyens de solidarisation et exerce une traction de manière à faire sortir la tête du logement dans lequel elle est emboîtée. Eventuellement il peut , s'il le souhaite, replacer après usage, la tête dans son logement en procédant de manière inverse à ce qui vient d'être décrit. Selon l'invention, le système de rasoir comporte une languette apte à être brisée lors du premier retrait de la tête hors de son logement. Cette languette est fixée soit dans le logement soit sur la tête dans des conditions similaires à ce qui a été décrit dans l'exemple ci-dessus, c'est-à-dire venant en prise respectivement soit avec une partie de la tête soit avec une partie du logement de manière à être brisée lors du premier retrait de la tête hors de son logement. Ainsi lorsque l'utilisateur retire pour la première fois, après acquisition , la tête de son logement, il perçoit l'effet sonore recherché qui lui garantit qu'il s'agit d'un premier usage pour la tête qu'il va utiliser.

## Revendications

1. Rasoir (1) dont la tête (2) est pourvue d'un organe protecteur (4) dans lequel elle s'emboîte de manière amovible pour protéger la ou les lames de coupe (3) avant et éventuellement après usage, **caractérisé en ce qu'**il comporte au moins une languette (6), fixée soit sur la tête soit sur l'organe protecteur, et venant en prise respectivement soit sur une partie de l'organe protecteur soit sur une partie de la tête de manière à être brisée lors de la première désolidarisation de l'organe protecteur (4) et de la tête (2).

2. Rasoir (1) selon la revendication 1 pourvu d'un capot protecteur (4) s'emboîtant de manière amovible sur la tête (2) du rasoir pour protéger la ou les lames de coupe (3) avant et après usage, **caractérisé en ce que** la languette (6) est fixée sur la tête (2) du rasoir et vient en prise avec une partie du capot protecteur lors du retrait de celui-ci.

3. Rasoir selon la revendication 2 **caractérisé en ce que** le capot protecteur (4) présente sur sa face intérieure un épaulement (8) avec une surface rectiligne interne (8b) , qui est sensiblement parallèle au plan de la languette (6) lorsque le capot (4) est placé sur la tête (2) du rasoir (1) et avec une surface convexe externe (8a).

4. Rasoir selon la revendication 3 **caractérisé en ce que** l'épaulement (8) avec surface convexe externe (8a) et surface rectiligne interne (8b) constitue le bord longitudinal (4a) du capot protecteur (4).

5. Rasoir selon l'une des revendications 2 à 4 **caractérisé en ce que** la languette se trouve sur la face inférieure (2a) de la tête (2) du rasoir (1).

6. Rasoir selon l'une des revendications 1 à 5 **caractérisé en ce que** s'agissant plus particulièrement d'un rasoir jetable constitué d'éléments obtenus par moulage ou injection de matière plastique, la pièce apte à être brisée lors du premier retrait du capot protecteur fait partie intégrante d'un desdits éléments de la tête.

7. Rasoir selon la revendication 1 pourvu d'un capot protecteur (4) s'emboîtant de manière amovible sur la tête (2) du rasoir pour protéger la ou les lames de coupe (3) avant et après usage, **caractérisé en ce que** la languette est fixée sur la face intérieure du capot protecteur et vient en prise avec une partie de la tête du rasoir lors du retrait dudit capot.

8. Rasoir selon l'une des revendications 2 à 7 **caractérisé en ce qu'**if comporte plusieurs languettes, aptes à être brisées lors du premier retrait du capot protecteur, décalées les unes par rapport aux autres dans la direction de déplacement du capot protecteur par rapport à la tête du rasoir lors du retrait dudit capot.

9. Système de rasage, comprenant un rasoir à têtes jetables et d'un organe protecteur dans lequel système chaque tête jetable est insérée dans un logement protecteur dans lequel ladite tête s'emboîte de manière amovible, pour protéger la ou les lames de coupe avant et éventuellement après l'usage **caractérisé en ce qu'**il comporte au moins une languette, fixée soit dans le logement soit sur la tête, venant en prise respectivement soit avec une partie de la tête soit avec une partie du logement de manière à être brisée lors du premier retrait de la tête hors de son logement.

## Patentansprüche

1. Rasierapparat (1), dessen Kopf (2) mit einer Schutzeinrichtung (4) versehen ist, die abziehbar darauf aufgeschoben ist, um die Schneideklinge(n) (3) vor und gegebenenfalls nach dem Gebrauch zu schützen, **dadurch gekennzeichnet, dass** er mindestens eine Zunge (6) aufweist, die entweder auf dem Kopf oder auf der Schutzeinrichtung fixiert ist und jeweils so in Eingriff kommt entweder mit einem Teil der Schutzeinrichtung oder mit einem Teil des Kopfes, dass sie abbricht, wenn die Schutzeinrichtung (4) und der Kopf (2) zum ersten Mal voneinander getrennt werden.

2. Rasierapparat (1) nach Anspruch 1, der mit einer Schutzhaube (4) ausgestattet ist, die abnehmbar auf den Kopf (2) des Rasierapparats aufgeschoben ist, um die Schneideklinge(n) (3) vor und nach dem Gebrauch zu schützen, **dadurch gekennzeichnet, dass** die Zunge (6) auf dem Kopf (2) des Rasierapparats fixiert ist und in Eingriff kommt mit einem Teil der Schutzhaube, wenn diese abgezogen wird.

3. Rasierapparat nach Anspruch 2, **dadurch gekennzeichnet, dass** die Schutzhaube (4) auf ihrer Innenseite eine Schulter (8) mit einer geraden inneren Oberfläche (8b) aufweist, die im wesentlichen parallel zur Ebene der Zunge (6) verläuft, wenn die Haube (4) auf den Kopf (2) des Rasierapparats (1) aufgesetzt ist, und die eine konvexe äußere Oberfläche (8a) aufweist.

4. Rasierapparat nach Anspruch 3, **dadurch gekennzeichnet, dass** die Schulter (8) mit der konvexen äußeren Oberfläche (8a) und der geraden inneren Oberfläche (8b) den Längsrand (4a) der Schutzhaube (4) darstellt.

5. Rasierapparat nach einem der Ansprüche 2 bis 4, **dadurch gekennzeichnet, dass** sich die Zunge auf der Innenseite (2a) des Kopfes (2) des Rasierapparats (1) befindet.

6. Rasierapparat nach einem der Ansprüche 1 bis 5, **dadurch gekennzeichnet, dass** es sich insbesondere um einen Einweg-Rasierer handelt, der aus Elementen besteht, die durch Gießen oder Spritzen von Kunststoff hergestellt worden sind, wobei der Teil, der beim ersten Abziehen der Schutzhaube abbrechen kann, ein integraler Teil eines der Elemente des Kopfes ist.

7. Rasierapparat nach Anspruch 1, der mit einer Schutzhaube (4) ausgestattet ist, die abziehbar auf den Kopf (2) des Rasierapparats aufgeschoben ist, um die Rasierklinge(n) (3) vor und nach dem Gebrauch zu schützen, **dadurch gekennzeichnet, dass** die Zunge auf der Innenseite der Schutzhaube fixiert ist und beim Abziehen der genannten Haube mit einem Teil des Kopfes des Rasierapparats in Eingriff kommt.

8. Rasierapparat nach einem der Ansprüche 2 bis 7, **dadurch gekennzeichnet, dass** er mehrere Zungen aufweist, die beim ersten Abziehen der Schutzhaube abbrechen können, die in Richtung der Verschiebung der Schutzhaube beim Abziehen der Haube, bezogen auf den Kopf des Rasierapparats, gegeneinander versetzt sind.

9. Rasiersystem, das einen Rasierapparat mit Einweg-Köpfen und eine Schutzeinrichtung umfasst, wobei in dem genannten System jeder Einweg-Kopf in ein Schutzgehäuse eingesetzt ist, in das der genannte Kopf herausnehmbar eingeschoben ist, um die Schneideklinge(n) vor und gegebenenfalls nach dem Gebrauch zu schützen, **dadurch gekennzeichnet, dass** es mindestens eine Zunge aufweist, die entweder in dem Gehäuse oder auf dem Kopf fixiert ist, die beim ersten Herausziehen des Kopfes aus seinem Gehäuse jeweils entweder mit einem Teil des Kopfes oder mit einem Teil des Gehäuses so in Eingriff kommt, dass sie abbricht.

## Claims

1. A razor (1) whose head (2) is provided with a protective member (4) in which it engages in removable manner so as to protect the cutting blade(s) (3) before use, and possibly also after use, the razor being **characterized in that** it includes at least one tongue (6) fixed either to the head or to the protective member, and engaging respectively either with a portion of the protective member or with a portion of the head in such a manner as to be broken on first separation of the protective member (4) and the head (2).

2. A razor (1) according to claim 1, fitted with a protective cap (4) removably engaged on the head (2) of the razor to protect the cutting blade(s) (3) before and after use, the razor being **characterized in that** the tongue (6) is fixed on the razor head (2) and engages with a portion of the protective cap while it is being removed.

3. A razor according to claim 2, **characterized in that** the protective cap (4) presents a shoulder (8) on its inside face, said shoulder having an outer surface (8a) which is convex and an inner surface (8b) which is rectilinear and substantially parallel to the plane of the tongue (6) when the cap (4) is in place on the head (2) of the razor (1).

4. A razor according to claim 3, **characterized in that** the shoulder (8) with the convex outer surface (8a) and the rectilinear inner surface (8b) forms the longitudinal edge (4a) of the protective cap (4).

5. A razor according to one of claims 2 to 4, **characterized in that** the tongue is on the bottom face (2a) of the head (2) of the razor (1).

6. A razor according to one of claims 1 to 5, **characterized in that**, relating more particularly to a discardable razor constituted by elements obtained by molding or injecting a plastics material, the part suitable for being broken on first removal of the protective cap forms an integral portion of one of said elements of the head.

7. A razor according to claim **1,** provided with a protective cap (4) releasably engageable on the head (2) of the razor to protect the cutting blade(s) (3) before and after use, the razor being **characterized in that** the tongue is fixed on the inner face of the protective cap and engages with a portion of the head of the razor while said cap is being removed.

8. A razor according to one of claims 2 to 7, **characterized in that** it has a plurality of tongues suitable for being broken on first removal of the protective cap, the tongues being offset from one another in the direction in which the protective cap travels relative to the head of the razor while said cap is being removed.

9. A shaving system comprising a razor with discardable heads and a protective member, in which system each discardable head is inserted in a protective housing in which said head is releasably engaged to protect the cutting blade(s) (3) before use, and possibly also after use, the system being **characterized in that** it includes at least one tongue fixed either in the housing or on the head, engaging respectively either with a portion of the head or with a portion of the housing in such a manner as to be broken on first removal of the head from its housing.
